# EUROPÄISCHE PATENTSCHRIFT

(11) **EP 0 834 263 B1**
(45) Veröffentlichungstag und Bekanntmachung des Hinweises auf die Patenterteilung: **03.05.2000**
(21) Anmeldenummer: 97112251.0
(22) Anmeldetag: 17.07.1997
(51) Int. Cl.: A24F 9/06

(54) **Pfeifenreiniger**
Pipe cleaner
Cure-pipe

(30) Priorität: 02.10.1996 DE 29617167 U
(43) Veröffentlichungstag der Anmeldung: 08.04.1998
(73) Patentinhaber: Camp, Joe, 90602 Pyrbaum (DE)
(72) Erfinder: Camp, Joe, 90602 Pyrbaum (DE)
(74) Vertreter: Küchler, Stefan

(56) Entgegenhaltungen:
- DE-U- 8 906 467
- US-A- 1 369 903
- US-A- 2 388 016

## Beschreibung

Die Erfindung richtet sich auf einen Pfeifenreiniger mit einem rotationssymmetrischen Reinigungskörper aus einem saugfähigen Material und einem Griffstück.

Ein lange währender Genuß des Pfeifenrauchens erfordert eine ständige Pflege der Pfeife. Insbesondere müssen die im Inneren des Pfeifenkörpers sich ansammelnden Rückstände möglichst nach jedem Gebrauch der Pfeife entfernt werden. Zur Befreiung von losen Aschenresten genügt zwar ein Ausklopfen des umgestülpten Pfeifenkopfs; der außerdem stets vorhandene Pfeifensaft dagegen muß gemeinsam mit festhaftenden Partikeln mittels eines Pfeifenreiniger beseitigt werden. Früher wurden hierfür zumeist Reiniger aus Chenillefasern verwendet, welche in ihrem Mittelbereich von Drähten eingeschlossen sind und durch Verdrillen der Drähte eine etwa bürstenwalzenartige Form erhalten. Wegen Ihrer Bürstenstruktur ist die Saugfähigkeit derartiger Reiniger jedoch äußerst begrenzt. Außerdem können diese Reiniger nur relativ geringe Kräfte auf die Innenseite der Pfeife ausüben, da sich ansonsten die Drahtseele ver- oder aufbiegt. Schließlich sind bei derartigen Pfeifenreinigern keine richtigen Griffe vorhanden, sondern die Drahtseele steht an einem Ende vor und ist umgebogen, damit sie wenigstens einigermaßen ergriffen werden kann. Aufgrund ihres geringen Querschnitts schneidet die Metallseele hierbei jedoch in die Finger des Rauchers ein, was äußerst schmerzhaft ist.

Deshalb ist es bspw. aus dem DE-GM 89 06 467 bekannt, zur Reinigung einen relativ formstabilen, weitgehend zylindrischen Körper aus einem saugfähigen Faserwerkstoff, vorzugsweise Zellulosefasern, zu bilden und diesen mit einem endseitigen Griffstück zu versehen. Der Reinigungskörper kann entweder in eine Ausnehmung des Griffstücks eingesetzt sein, oder aber der Griff weist einen stielartigen Fortsatz auf, der in einen Schlitz des Reinigungskörpers eingeschoben ist. Allen diesen Konstruktionen ist jedoch gemeinsam, daß der Griff eine länglichschmale Form ähnlich einem Schlüsselgriff aufweist, so daß der Raucher bestenfalls eine halbe Umdrehung ausführen kann und sodann entweder umgreifen oder den Reiniger aus dem Pfeifenkopf wieder herausziehen muß. Daher gestaltet sich die Pfeifenreinigung als kräftezehrendes Unterfangen, so daß ein Raucher nach dem Genuß seiner Tabakspfeife in Anbetracht der bevorstehenden Mühsal nicht selten das Reinigen seiner Pfeife unterläßt.

Außerdem ist der in dem DE-GM 89 06 467 offenbarte Pfeifenreiniger äußerst unwirtschaftlich. Denn bei der dort beschriebenen Standardausführung muß der gesamte Pfeifenreiniger trotz der aufwendigen, schlüsselgriffartigen Griffkonstruktion fortgeworfen werden, so daß dem sorgsamen Raucher in regelmäßigen Zeitabständen erhebliche Kosten zugemutet werden. Andererseits ist bei einer anderen, ebenfalls aus dem DE-GM 89 06 467 bekannten Version mit wiederverwendbarem Griff ein einfacher Steckmechanismus vorgesehen, wobei in den Reinigungskörper eine koaxiale Hülse eingesetzt ist, in welche der langgestreckte Stiel des Griffstücks eingeschoben werden kann. Dieser einfache Steckmechanismus hat jedoch zur Folge, daß ein in die Pfeife eingeführter Reinigungskörper, der dort infolge seines Durchmessers einen guten Halt findet, an dem Griffstück nicht mehr zurückgezogen werden kann, da sich dieses hierbei aus der integrierten Hülse löst, so daß diese Ausführungsform völlig untauglich ist.

Aus diesen Nachteilen des vorbekannten Stands der Technik resultiert das die Erfindung initiierende Problem, einen gattungsgemäßen Pfeifenreiniger derart weiterzubilden, daß die Reinigung einer Tabakspfeife mit bequemen Handgriffen durchgeführt werden kann; außerdem soll die Wirtschaftlichkeit eines gattungsgemäßen Pfeifenreinigers weiter verbessert werden.

Zur Lösung der gestellten Aufgabe sieht die Erfindung vor, daß das Griffstück aus einem massiven Rotationskörper gebildet ist, der einen koaxialen Stiftfortsatz zum Einschieben und/oder Eindrehen in eine koaxiale Ausnehmung des Reinigungskörpers aufweist. Hier ist also im Gegensatz zum vorbekannten Stand der Technik nicht ein schlüsselartiger, flacher Griff vorgesehen, sondern ein massiver Rotationskörper, der keine Drehbewegung des ganzen Handgelenks oder gar des gesamten Unterarms erfordert, sondern ein bequemes Abrollen zwischen Daumen und Zeigefinger möglich macht, so daß insbesondere auch ein Reinigen in aufrechter Haltung des Pfeifenkopfs möglich ist, wobei keinerlei Aschenreste od. dgl. herabfallen können. Wenn erfindungsgemäß der Durchmesser des Griffstücks nicht größer als etwa 1 bis 2 cm ist, kann durch Abrollen zwischen Daumen und Zeigefinger ohne Umgreifen eine Umdrehung des Reinigungskörpers um etwa 360° durchgeführt werden, während bei der vorbekannten, schlüsselgriffartigen Ausführungsform bereits nach 180° ein Umgreifen notwendig ist. Um das für die Reinigung des Pfeifenkopfs erforderliche Drehmoment auf das Griffstück übertragen zu können, hat es sich als günstig erwiesen, daß dieses eine reibungserhöhende Mantelfläche aufweist, bspw. gerändelt ist.

Zur Reduzierung der Ausgaben für die Pfeifenreinigung ist erfindungsgemäß vorgesehen, daß das Griffstück eine koaxiale Stange aufweist, die zumindest teilweise mit einer profilierten, insbesondere gerändelten Mantelfläche zum verdrehfesten Einsetzen in eine koaxiale Ausnehmung des Reinigungskörpers versehen ist. Hierdurch ist eine sehr feste Verbindung zwischen dem Reinigungskörper und dem Griffstück möglich. Der Reinigungskörper kann in begrenztem Umfang beim Einschieben des profilierten Stiftes zurückweichen und schmiegt sich sodann fest an dessen unebene Oberfläche an, wobei ein inniger Formschluß entsteht, der sowohl einer Verdrehung als auch einem Verschieben standzuhalten vermag. Nach dem Gebrauch kann der Reinigungskörper abgenommen und durch einen neuen ersetzt werden. Es hat sich als günstig erwiesen, daß der profilierte Bereich der Mantelfläche sich am vorderen, freien Ende der Profilstange befindet, wo während des Reinigungsvorgangs die größten Kräften angreifen. Natürlich ist es auch möglich, den gesamten Stift mit einer profilierten Oberfläche zu versehen.

Alternativ hierzu sieht die Erfindung außerdem vor, daß das Griffstück eine koaxiale Stange aufweist, die zumindest teilweise mit einem Gewinde zum Einschrauben in eine koaxiale Ausnehmung des Reinigungskörpers versehen ist. Hierdurch ist es möglich, einen verbrauchten Reinigungskörper bequem gegen einen neuen auszutauschen, wobei das Griffstück wiederverwendet werden kann. Andererseits ist ein durch Aufschrauben fixierter Reinigungskörper infolge des Gewindeeingriffs in seiner Längsrichtung unverrückbar an dem Griffstück festgelegt, so daß er sich im Gegensatz zu der Ausführungsform gemäß dem DE-GM 89 06 467 beim Zurückziehen aus dem Pfeifenkopf nicht von dem Griffstück lösen kann.

In Weiterbildung dieses Erfindungsgedankens sieht die Erfindung vor, daß das Gewinde eine rechtsgängige Steigung aufweist. Dadurch können insbesondere Rechtshänder die von vielen Tätigkeiten her gewohnte Schraubrichtung beibehalten.

Infolge einer an dem Griffstück angeordneten, rundumlaufenden Anlageschulter wird einer Verdrehung des Reinigungskörpers gegenüber dem Griffstück zumindest in der Aufschraubrichtung wirkungsvoll begegnet. Bei entsprechender Drehung des Griffstücks kann sich daher der Reinigungskörper nicht von dem Griffstück lösen, sondern wird im Gegenteil allenfalls stärker festgezogen.

Um beim Austauschen des Reinigungskörpers Verletzungen zu vermeiden, ist vorgesehen, daß die Profil- oder Gewindestange eine abgerundete Spitze aufweist.

Damit der nachgiebige Werkstoff des Reinigungskörpers von dem Schraubgewinde ausreichend festgehalten wird, empfiehlt sich eine Gewindegeometrie nach Art eines Holzgewindes mit einer breiten Gewindeflanke, die tief in das Material des Reinigungskörpers eingreift. Damit andererseits die Nachgiebigkeit des Reinigungskörpers nicht übermäßig eingeschränkt wird, ist eine Dimensionierung zu bevorzugen, wobei der Durchmesser der Gewindestange etwa 1/3 bis 1/6, vorzugsweise etwa 1/4 bis 1/5 des Durchmessers des Reinigungskörpers entspricht. Selbst nach längerem Gebrauch besteht daher keinerlei Gefahr, daß das Gewinde an irgend einem Bereich des Reinigungskörpers nach außen dringt.

Bei einer anderen Ausführungsform kann die Wirtschaftlichkeit des Reinigungswerkzeugs dadurch erreicht werden, daß das Griffstück eine koaxiale Stange mit einem prismatischen, vorzugsweise rechteckigen oder quadratischen Querschnitt aufweist, die in eine entsprechende Ausnehmung des Reinigungskörpers eingeklebt ist. Hierdurch ergibt sich eine ohne großen Aufwand herzustellende Anordnung, die daher sehr preiswert angeboten werden kann, so daß die Wiederanschaffungskosten relativ gering sind und der Reinigungskörper getrost mitsamt dem Griffstück fortgeworfen werden kann. Eine innige Verbindung zwischen Reinigungskörper und Griffstück wird bei dieser Ausführungsform durch den von dem eckig-prismatischen Querschnitt der koaxialen Stange herrührenden Formschluß einerseits, durch die Klebeverbindung andererseits erzielt, so daß auch hier eine Relativverdrehung völlig ausgeschlossen ist.

Bei allen vorbeschriebenen Ausführungsformen hat es sich bewährt, daß die Länge des koaxialen, stift- oder stangenartigen Fortsatzes etwa 60% bis 95% der Länge des Reinigungskörpers entspricht. Eine größere Länge des Fortsatzes führt einerseits zu einer besonders festen Verbindung zwischen Reinigungskörper und Griffstück und gibt andererseits dem für sich genommen relativ flexiblen Werkstoff des Reinigungskörpers einen ausreichenden inneren Halt, so daß dieser eine sehr stabile Lage einnimmt. Andererseits sollte der Fortsatz etwas kürzer sein als der Reinigungskörper, damit selbst bei einer axialen Druckkraft die Spitze des Fortsatzes nicht durch die Stirnseite, des Reinigungskörpers nach außen dringt.

Die erfindungsgemäßen Pfeifenreiniger werden bevorzugt im Rahmen eines Reinigungssets angeboten, das mehrere Austausch-Reinigungskörper oder komplette Wegwerf-Reiniger umfaßt und bspw. von einem Etui umgeben sein kann.

Der vordere Bereich des Reinigungskörpers kann je nach Verwendungszweck und Pfeifengeometrie eine völlig gerade Stirnseite, aber auch eine konvex gewölbte, eine angefaste oder konische oder kegelige Geometrie aufweisen.

Der erfindungsgemäße Reinigungskörper hat mehrere Aufgaben zu erfüllen: Einerseits muß er ausreichend steif sein, um die Reinigungskräfte möglichst verbiegungs- und verwindungssteif aufzunehmen. Andererseits muß er geschmeidig genug sein, um Beschädigungen des Pfeifenkopfs zu vermeiden und sich während des Reinigungsvorgangs optimal an die zu reinigende Fläche anzuschmiegen. Nach der erfindungsgemäßen Lehre eignen sich hierfür am besten verwirbelt, gepreßte Textilfasern, bei denen sich eine hohe Festigkeit einerseits und eine ausreichende Oberflächengeschmeidigkeit andererseits einstellen läßt und außerdem eine zu dem vorliegenden Zweck ausreichende Aufnahmefähigkeit gegeben ist. Vorzugsweise besteht der Reinigungskörper aus Filz und kann mit einer Reinigungsflüssigkeit getränkt sein. Optimale Festigkeit und Geschmeidigkeit ergeben sich bei Filz mit einer Dichte in einem Bereich von 0,2 - 0,5 g/cm³. Der Reinigungskörper kann zusätzlich durch einen eingesetzten Versteifungskörper verfestigt sein. Ein derartiger Reinigungskörper kann sogar ohne zusätzliches Griffstück verwendet werden.

Weitere Merkmale, Einzelheiten und Vorteile auf der Basis der Erfindung ergeben sich aus der folgenden Beschreibung bevorzugter Ausführungsbeispiele der Erfindung sowie anhand der Zeichnung. Diese zeigt in:
- Fig. 1: eine achsonometrische Darstellung eines ersten Ausführungsbeispiels der Erfindung;
- Fig. 2: eine Seitenansicht des Griffstücks gemäß Figur 1;
- Fig. 3: einen Längsschnitt durch den Reinigungskörper aus Figur 1;
- Fig. 4: eine der Figur 3 entsprechende Darstellung eines anderen Reinigungskörpers;
- Fig. 5: eine der Fig. 2 entsprechende Darstellung eines weiteren, erfindungsgemäßen Griffstücks;
- Fig. 6: eine der Figur 2 entsprechende Darstellung eines wiederum anderen Griffstücks;
- Fig. 7: einen Reinigungskörper, der bevorzugt in Verbindung mit dem Griffstück gemäß Figur 6 verwendet wird; sowie
- Fig.8: einen Schnitt durch die Figur 6 entlang der Linie VIII-VIII.

Der in Figur 1 perspektivisch wiedergegebene Pfeifenreiniger 1 besteht aus einem rückwärtigen Griffteil 2 und dem eigentlichen Reinigungskörper 3. Sowohl das Griffteil 2 als auch der Reinigungskörper 3 haben eine rotationssymmetrische Form. Der Reinigungskörper 3 besteht aus einem relativ festen Filz mit einer zylindrischen Gestalt. Hierbei beträgt der Durchmesser dieses Zylinders etwa 1 cm, seine Länge vorzugsweise zwischen 4 und 5 cm.

Der zur Halterung dieses Reinigungskörpers 3 verwendete Griffteil 2 gliedert sich in einen vorderen Distanzbereich 4, der hinsichtlich seines Durchmessers etwa dem Reinigungskörper 3 entspricht, und in einen querschnittlich verbreiterten Greifzylinder 5 mit einem Rändelmuster 6 an seiner Mantelfläche. Der Durchmesser des Greifzylinders 5 beträgt vorzugsweise nicht mehr als 1 - 2 cm, so daß durch Abrollen zwischen Daumen und Zeigefinger dem Pfeifenreiniger 1 nahezu eine volle Umdrehung verliehen werden kann, ohne daß hierbei das Handgelenk in irgend einer Form in Aktion treten müßte.

Der vordere Distanzkörper 4 weist eine gerade Stirnfläche 7 auf, an welcher die ebene, rückwärtige Stirnseite 8 des Reinigungskörpers 3 vollflächig anliegt. Damit der trotz seiner hohen Dichte relativ weiche Reinigungskörper 3 sich auch bei erhöhten Seitenkräften nicht allzusehr aus seiner zylindrischen Form verbiegt, ist an der vorderen Stirnfläche 7 ein koaxialer Metallstift 9 angeordnet, der vorzugsweise eine Länge von etwa 3 - 4 cm sowie einen Durchmesser von etwa 2 - 3 mm aufweist. Dieser Stift 9 wird in eine koaxiale Ausnehmung 10 des Reinigungskörpers 3 eingeschoben und bildet sodann eine Art versteifendes Rückgrat für denselben.

Damit sich nach Einführen des Reinigungskörpers 3 in den Pfeifenkopf derselbe bedenkenlos auch wieder zurückziehen läßt, ist an dem Stift 9 ein Gewinde 11 angeordnet, welches relativ breite und flache, schneidenartige Gewindeflanken nach Art eines Holzgewindes aufweist und sich daher intensiv in das Filz des Reinigungskörpers 3 einschneidet und demzufolge für einen festen Halt dieser beiden Teile 2, 3 aneinander sorgt. Das Gewinde 10 des Stifts 9 kann bspw. auf einfache Weise dadurch realisiert sein, daß eine Holzschraube von ihrem Kopf befreit und mit dem rückwärtigen Schaftbereich 12 in eine koaxiale Ausnehmung 13 des Griffteils 2 eingeklebt wird.

Nach vollständigem Aufschrauben des Reinigungskörpers 3 auf den Gewindestift 9 gelangt die rückwärtige Stirnseite 8 des Reinigungskörpers 3 in vollflächigen Kontakt mit der vorderen Stirnfläche 7 des Distanzstücks 4. Trotz seiner relativ weichen Beschaffenheit ist der Reinigungskörper 3 stabil genug, um in dieser Position festzuklemmen, so daß eine weitere Relativdrehbewegung in dieser Schraubrichtung weitgehend gehemmt ist. Daher kann der Raucher nun mittels des Greifzylinders 5 den Reinigungskörper 3 zum Reinigen einer Pfeife in der Aufschraubrichtung drehen.

Ist der Reinigungskörper 3 mit Pfeifensaft vollgesaugt und/oder mit Aschepartikeln überzogen, so kann er problemlos ausgetauscht werden. Hierzu wird der Reinigungskörper nun in der anderen Drehrichtung von dem Gewinde 11 abgeschraubt. Damit sich der Raucher hierbei seinen Finger möglichst nicht rußig machen muß, kommt ihm hier der vordere, querschnittlich reduzierte Distanzbereich 4 des Griffteils 2 gelegen. Denn er kann nun den Greifzylinder 5 mit seinem Mittel- und seinem Ringfinger festhalten und hat sodann die Möglichkeit, seinen Daumen und Zeigefinger an dem Distanzbereich 4 nach vorne zu schieben, bis er mit seinen Fingerspitzen gerade eben den Reinigungskörper 3 an seinem sauberen, rückwärtigen Ende 14 erfaßt. Damit sich der Raucher an dem bei abgeschraubtem Reinigungskörper freiliegenden Stift 9 nicht verletzen kann, ist dessen Spitze 29 abgerundet. Nach Aufschrauben eines neuen, sauberen Reinigungskörpers 3 ist der Pfeifenreiniger 1 wieder einsatzbereit.

Die Querschnittsform des Reinigungskörpers 3 kann unterschiedlichen Pfeifenarten angepaßt sein. Bevorzugte Standardausführungen umfassen einen exakt zylindrischen Körper 3 mit einer gerade geschnittenen vorderen Stirnfläche 15 wie auch eine alternative Ausführungsform 16, bei welcher die Stirnfläche 17 mit einer rundumlaufenden Fase 18 versehen ist. Bei anderen Ausführungsformen kann die vordere Stirnfläche 15, 17 bspw. kalottenförmig gewölbt sein.

Fig. 5 zeigt eine andere Ausführungsform eines erfindungsgemäßen Griffstücks 30, das sich ebenfalls in einen vorderen Distanzbereich 31 und einen rückwärtigen Greifzylinder 32 unterteilt, jedoch aus Holz gefertigt ist. In die an das Distanzstück 31 angrenzende Stirnfläche 33 ist eine Metallstange 34 eingeleimt, deren Länge etwa der Ausnehmung 35 in dem dazu passenden Reinigungskörper 16 entspricht und mit ihrem freien, aus dem Griffstück 30 herausragenden Bereich eine Länge von etwa 90% des Reinigungskörpers 16 einnimmt. Um beim Aufstekken und Austauschen eines Reinigungskörpers 16 keine langwierigen Schraubbewegungen ausführen zu müssen, ist die Stange 34 ausschließlich in ihrem rückwärtigen Bereich 37 mit einem Gewinde versehen. Die Länge dieses Gewindebereichs 37 kann in weiten Grenzen variieren, beispielsweise 1/2, 1/3 oder 1/4 der gesamten, freien Länge der Metallstange 34 einnehmen. Auch bei dieser Ausführungsform ist das vordere Ende der Gewindestange 34 mit einer abgerundeten Spitze 36 versehen, und vermittels einer am rückwärtigen Ende des Gewindebereichs 37 angeformten Ringscheibe 38 kann beim Einleimen der Metallstange 34 in das Griffstück 30 eine exakte Länge desselben eingehalten werden.

Da Pfeifenreiniger einen Verbrauchsgegenstand darstellen, sieht die Erfindung bei der ersten Ausführungsform gem. den Figuren 1 bis 5 ein wiederverwendbares Griffteil 2 vor, so daß ausschließlich der filzartige Reinigungskörper 3 ausgetauscht werden muß und dadurch eine Kostenreduzierung möglich ist. Den selben Effekt erreicht die Erfindung bei der zweiten Ausführungsform gemäß den Figuren 6 bis 8 auf einem anderen Weg. Der dortige Pfeifenreiniger 19 setzt sich wiederum aus einem Griffteil 20 und einem Reinigungskörper 21 zusammen. Das Griffteil 20 hat hierbei eine relativ einfache Form mit einem rotationssymmetrischen Greifzylinder 22, dessen Durchmesser etwa dem Durchmesser des Reinigungskörpers 21 entspricht, und dessen axiale Erstreckung relativ gering ist, bspw. 0,5 - 1 cm. An der vorderen Stirnfläche 23 dieses Greifzylinders 22 ist ein achsparalleler Stift 24 angeformt, dessen Querschnitt gemäß Figur 7 vorzugsweise rechteckig ist. Hiermit korrespondiert eine koaxiale Ausnehmung 25 innerhalb des Reinigungskörpers 21, welche den Stift 24 aufnimmt. Infolge des eckigen Querschnitts des Stifts 24 können Drehmomente von dem Griffteil 20 auf den Reinigungskörper 21 übertragen werden. Zur Erhöhung der Stabilität wird der Stift 24 mit dem Reinigungskörper 21 verklebt.

Aus diesem Grund wird das Griffteil 20 nach einer Verschmutzung des Reinigungskörpers 21 mit diesem fortgeworfen. Um den dabei entstehenden Wertverlust möglichst gering zu halten, ist das Griffteil 20 vorzugsweise aus einem Kunststoff gespritzt.

Der Reinigungskörper 21 hat auch bei dieser Ausführungsform eine überwiegend zylindrische Gestalt, die völlig identisch mit den Reinigungskörpern 3 oder 16 sein kann. In Figur 7 ist jedoch eine etwas abgewandelte Ausführungsform dargestellt, bei der sich an einen zylindrischen rückwärtigen Bereich 26 ein demgegenüber stufig verjüngter Abschnitt 27 anschließt, der wiederum durch eine angefaste Stirnfläche 28 abgeschlossen wird. Der Vorteil dieser Ausführungsform besteht vor allem darin, daß mit dem querschnittlich verjüngten Vorderbereich 27 nach Abschrauben des Pfeifenmundstücks auch eine Reinigung der querschnittlich verjüngten Mundstücköffnung des Pfeifenkopfs möglich ist, während der querschnittlich verbreiterte und durch den Stift 24 versteifte rückwärtige Bereich 26 vornehmlich der Reinigung der oberseitigen Pfeifenöffnung dient. Diese Form eines Reinigungskörpers 21 kann natürlich auch in Verbindung mit dem Griffteil 2 Verwendung finden.

Im Rahmen eines im Handel angebotenen Pfeifenreinigungssets kann bei Verwendung des Austauschprinzips gemäß Figuren 1 bis 5 ein einziges Griffteil 2 vorhanden sein, dem eine Mehrzahl von Reinigungskörpern 3 beigefügt ist. Bei einem Reinigungsset auf der Basis der Ausführungsform gemäß Figuren 6 bis 8 sind dagegen mehrere, komplette Pfeifenreiniger 19 enthalten, bei denen jeweils ein Reinigungskörper 21 fest mit einem Griffteil 20 verbunden ist.

## Patentansprüche

1. Pfeifenreiniger (1; 19) mit einem rotationssymetrischen Reinigungskörper (3; 16; 21) aus einem saugfähigen Material und einem Griffstück (2; 20), **dadurch gekennzeichnet**, daß das Griffstück (2; 20) aus einem massiven Rotationskörper gebildet ist, der einen koaxialen Stiftfortsatz (9; 24) zum Einschieben und/oder Eindrehen in eine koaxiale Ausnehmung (10; 25) des Reinigungskörpers (3; 16; 21) aufweist.

2. Pfeifenreiniger nach Anspruch 1, dadurch gekennzeichnet, daß das Griffstück (2; 20) einen Durchmesser von etwa 1 bis 2 cm aufweist.

3. Pfeifenreiniger nach Anspruch 1 oder 2, dadurch gekennzeichnet, daß das Griffstück (2; 20) eine reibungserhöhende Mantelfläche (5) aufweist, bspw. gerändelt (6) ist.

4. Pfeifenreiniger (1) mit einem rotationssymetrischen Reinigungskörper (3; 16) aus einem saugfähigen Material und einem Griffstück (2), **dadurch gekennzeichnet,** daß das Griffstück (2) eine koaxiale Stange (9) aufweist, die zumindest teilweise mit einer profilierten, insbesondere gerändelten Mantelfläche zum verdrehfesten Einsetzen in eine koaxiale Ausnehmung (10) des Reinigungskörpers (3; 16) versehen ist.

5. Pfeifenreiniger nach Anspruch 4, dadurch gekennzeichnet, daß der profilierte Bereich der Mantelfläche sich im Bereich des freien Endes der Profilstange befindet.

6. Pfeifenreiniger (1) mit einem rotationssymetrischen Reinigungskörper (3; 16) aus einem saugfähigen Material und einem Griffstück (2; 30), **dadurch gekennzeichnet**, daß das Griffstück (2; 30) eine koaxiale Stange (9) aufweist, die zumindest teilweise mit einem Gewinde (11; 37) zum Einschrauben in eine koaxiale Ausnehmung (10; 35) des Reinigungskörpers (3; 16) versehen ist.

7. Pfeifenreiniger nach Anspruch 6, dadurch gekennzeichnet, daß das Gewinde (11) der Gewindestange (9) nach Art eines Holzgewindes gestaltet ist.

8. Pfeifenreiniger nach einem der Ansprüche 6 oder 7, dadurch gekennzeichnet, daß das Gewinde (11) rechtsgängig ist.

9. Pfeifenreiniger nach einem der Ansprüche 6 bis 8, dadurch gekennzeichnet, daß der mit Gewinde versehene Bereich der Gewindestange (9) sich an deren griffseitigen Ende befindet.

10. Pfeifenreiniger nach einem der Ansprüche 4 bis 9, gekennzeichnet, durch eine rundumlaufende Anlageschulter (7) des Griffstücks (2), die einer weiteren Verdrehung und/oder Verschiebung des Reinigungskörpers (3; 16) entgegenwirkt.

11. Pfeifenreiniger nach einem der Ansprüche 4 bis 10, dadurch gekennzeichnet, daß die Profil- oder Gewindestange (9) eine abgerundete Spitze (29) aufweist.

12. Pfeifenreiniger nach einem der Ansprüche 4 bis 11, dadurch gekennzeichnet, daß der Durchmesser der Profil- oder Gewindestange (9) etwa 1/3 bis 1/6, vorzugsweise etwa 1/4 bis 1/5 des Durchmessers des Reinigungskörpers (3; 16) entspricht.

13. Pfeifenreiniger mit einem rotationssymetrischen Reinigungskörper (21) aus einem saugfähigen Material und einem Griffstück (20), **dadurch gekennzeichnet,** daß das Griffstück (20) eine koaxiale Stange (24) mit einem prismatischen, vorzugsweise rechteckigen oder quadratischen Querschnitt aufweist, die in eine entsprechende Ausnehmung (25) des Reinigungskörpers (21) eingeklebt ist.

14. Pfeifenreiniger nach einem der vorhergehenden Ansprüche, dadurch gekennzeichnet, daß die Länge des koaxialen, stift- oder stangenartigen Fortsatzes (9; 24) etwa 60 % bis 95 % der Länge des Reinigungskörpers (3; 16; 21) entspricht.

15. Pfeifenreiniger nach einem der vorhergehenden Ansprüche, dadurch gekennzeichnet, daß der Reinigungskörper (3; 16; 21) eine gerade oder konische oder kalottenförmige Stirnseite (15; 17; 28) aufweist.

16. Pfeifenreiniger nach einem der vorhergehenden Ansprüche, dadurch gekennzeichnet, daß der Reinigungskörper (3; 16; 21) aus Filz besteht und mit einer Reinigungsflüssigkeit getränkt ist.

17. Pfeifenreinigungsset, **gekennzeichnet** durch einen Pfeifenreiniger (1) mit Griffstück (2) und austauschbarem Reinigungskörper (3; 16) nach einem der Ansprüche 4 bis 12 sowie durch mindestens einen zusätzlichen Austausch-Reinigungskörper (3; 16).

18. Pfeifenreinigungsset, **gekennzeichnet** durch mehrere Pfeifenreiniger (19) nach Anspruch 13.

19. Pfeifenreinigungsset nach Anspruch 17 oder 18, gekennzeichnet durch ein Etui oder sonstiges Behältnis.

20. Rotationssymmetrischer Reinigungskörper (3; 16) aus einem saugfähigen Werkstoff für einen Pfeifenreiniger (1) nach einem der vorhergehenden Anprüche 1 bis 16, **dadurch gekennzeichnet**, daß er zumindest im äußeren Mantelbereich aus verwirbelten Textilfasern besteht.

21. Reinigungskörper nach Anspruch 20, dadurch gekennzeichnet, daß er zumindest in seinem äußeren Mantelbereich aus Filz besteht.

22. Reinigungskörper nach Anspruch 21, dadurch gekennzeichnet, daß der Filz eine Dichte von 0,2 - 0,5 g/cm³ aufweist.

23. Reinigungskörper nach einem der Ansprüche 20 bis 22, gekennzeichnet durch eine zentrale Ausnehmung (10; 35) zur Aufnahme eines Stifts od. dgl.

24. Reinigungskörper nach Anspruch 23, dadurch gekennzeichnet, daß in die zentrale Ausnehmung ein Stift oder eine Hülse, vorzugsweise aus Metall oder einem festen Kunststoff, eingesetzt ist.

## Claims

1. A pipe cleaner (1;19) having a rotationally symmetrical cleaning body (3;16;21) consisting of an absorbent material and a grip member (2;20), characterised in that the grip member (2;20) is formed from a solid body of rotation which has a coaxial pin extension (9;24) for insertion and/or turning into a coaxial recess (10;25) of the cleaning body (3;16;21).

2. A pipe cleaner according to Claim 1, characterised in that the grip member (2;20) has a diameter of approximately 1 to 2 cm.

3. A pipe cleaner according to Claim 1 or 2, characterised in that the grip member (2;20) has a friction-increasing circumferential surface (5), for example is knurled (6).

4. A pipe cleaner (1) having a rotationally symmetrical cleaning body (3;16) consisting of an absorbent material and a grip member (2), characterised in that the grip member (2) has a coaxial rod (9) which is provided at least partly with a profiled, in particular knurled, circumferential surface for insertion, in a manner preventing relative rotation, into a coaxial recess (10) of the cleaning body (3;16).

5. A pipe cleaner according to Claim 4, characterised in that the profiled region of the circumferential surface is situated in the vicinity of the free end of the profiled rod.

6. A pipe cleaner (1) having a rotationally symmetrical cleaning body (3;16) consisting of an absorbent material and a grip member (2;30), characterised in that the grip member (2;30) has a coaxial rod (9) which is provided at least partly with a screw-thread (11;37) for screwing into a coaxial recess (10;35) of the cleaning body (3;16).

7. A pipe cleaner according to Claim 6, characterised in that the screw-thread (11) of the threaded rod (9) is formed in the manner of a wood thread.

8. A pipe cleaner according to either Claim 6 or Claim 7, characterised in that the screw-thread (11) is right-handed.

9. A pipe cleaner according to any one of Claims 6 to 8, characterised in that the region of the threaded rod (9) provided with a screw-thread is situated at its end on the grip side.

10. A pipe cleaner according to any one of Claims 4 to 9, characterised by an annular abutment shoulder (7) of the grip member (2) which counteracts any further rotation and/or displacement of the cleaning body (3;16).

11. A pipe cleaner according to any one of Claims 4 to 10, characterised in that the profiled or threaded rod (9) has a rounded tip (29).

12. A pipe cleaner according to any one of Claims 4 to 11, characterised in that the diameter of the profiled or threaded rod (9) corresponds to approximately 1/3 to 1/6, preferably approximately 1/4 to 1/5, of the diameter of the cleaning body (3;16).

13. A pipe cleaner having a rotationally symmetrical cleaning body (21) consisting of an absorbent material and a grip member (20) characterised in that the grip member (20) has a coaxial rod (24) of prismatic, preferably rectangular or square cross-section, which is glued into a corresponding recess (25) of the cleaning body (21).

14. A pipe cleaner according to any one of the preceding Claims, characterised in that the length of the coaxial pin-like or rod-like extension (9;24) corresponds to approximately 60 % to 95 % of the length of the cleaning body (3;16;21).

15. A pipe cleaner according to any one of the preceding Claims, characterised in that the cleaning body (3;16;21) has a straight or conical or spherical end face (15;17;28).

16. A pipe cleaner according to any one of the preceding Claims, characterised in that the cleaning body (3;16;21) consists of felt and is impregnated with a cleaning fluid.

17. A pipe cleaning set, characterised by a pipe cleaner (1) having a grip member (2) and a replaceable cleaning body (3;16) according to any one of Claims 4 to 12, and also by at least one additional replacement cleaning body (3;16).

18. A pipe cleaning set, characterised by a plurality of pipe cleaners (19) according to Claim 13.

19. A pipe cleaning set according to Claim 17 or 18, characterised by a case or other receptacle.

20. A rotationally symmetrical cleaning body (3;16) consisting of an absorbent material for a pipe cleaner (1) according to any one of the preceding Claims 1 to 16, characterised in that at least in its outer circumferential region it consists of comingled textile fibres.

21. A cleaning body according to Claim 20, characterised in that, at least in its outer circumferential region, it consists of felt.

22. A cleaning body according to Claim 21, characterised in that the felt has a density of 0.2 to 0.5 g/cm³.

23. A cleaning body according to any one of Claims 20 to 22, characterised by a central recess (10;35) to receive a pin or the like.

24. A cleaning body according to Claim 23, characterised in that a pin or a sleeve, preferably of metal or a solid plastics material, is inserted into the central recess.

## Revendications

1. Cure-pipe (1;19) comportant un corps de nettoyage à symétrie de révolution (3;16;21) réalisé en un matériau absorbant, et un élément de préhension (2;20), caractérisé en ce que l'élément de préhension (2;20) est formé d'un corps de révolution massif, qui possède un prolongement coaxial en forme de tige (9;24) destiné à être inséré et/ou que l'on peut faire tourner dans un évidement coaxial (10;25) du corps de nettoyage (3;16;21).

2. Cure-pipe selon la revendication 1, caractérisé en ce que l'organe de préhension (2;20) possède un diamètre compris entre environ 1 et 2 cm.

3. Cure-pipe selon la revendication 1 ou 2, caractérisé en ce que l'organe de préhension (2;20) comporte une surface enveloppe (5) qui augmente le frottement ou est moletée (6).

4. Cure-pipe (1) possédant un corps à symétrie de révolution (3;16) réalisé en un matériau absorbant et comprenant un organe de préhension (2), caractérisé en ce que l'organe de préhension (2) possède une tige coaxiale (9), qui comporte au moins en partie une surface enveloppe profilée, notamment moletée, destinée à être insérée avec blocage en rotation dans un évidement coaxial (10) du corps de nettoyage (3;16).

5. Cure-pipe selon la revendication 4, caractérisé en ce que la partie profilée de la surface enveloppe est située dans la zone de l'extrémité libre de la tige profilée.

6. Cure-pipe (1) comportant un corps à symétrie de révolution (3;16) réalisé en un matériau absorbant et comportant un organe de préhension (2;30), caractérisé en ce que l'organe de préhension (2,30) est une tige coaxiale (9), qui comporte au moins partiallement un filetage (11;37) pour son vissage dans un évidement coaxial (10;35) du corps de nettoyage (3; 16).

7. Cure-pipe selon la revendication 6, caractérisé en ce que le filetage (11) de la tige filetée (9) est agencé à la manière d'un filetage à bois.

8. Cure-pipe selon l'une des revendications 6 ou 7, caractérisé en ce que le filetage (11) possède un filetage tournant à droite.

9. Cure-pipe selon l'une des revendications 6 à 8, caractérisé en ce que la partie pourvue d'un filetage de la tige filetée (9) est située sur son extrémité côté préhension.

10. Cure-pipe selon l'une des revendications 4 à 9, caractérisé par un épaulement d'application circonférentiel circulaire (7) de l'organe de préhension (2), qui s'oppose à une rotation supplémentaire et/ou à un déplacement supplémentaire du corps de nettoyage (3;16).

11. Cure-pipe selon l'une des revendications 4 à 10, caractérisé en ce que la tige profilée ou la tige filetée (9) possède une pointe arrondie (29).

12. Cure-pipe selon l'une des revendications 4 à 11, caractérisé en ce que le diamètre de la tige profilée ou filetée (9) correspond approximativement entre 1/3 et 1/6 et de préférence entre 1/4 et 1/5 du diamètre du corps de nettoyage (3;16).

13. Cure-pipe comportant un corps de nettoyage à symétrie de révolution (21) formé d'un matériau absorbant et d'un organe de préhension (21), caractérisé en ce que l'organe de préhension (20) comporte une tige coaxiale (24) pourvue d'une section transversale prismatique, de préférence rectangulaire ou carrée, qui est collée dans un évidement correspondant (25) du corps de nettoyage (21).

14. Cure-pipe selon l'une des revendications précédentes, caractérisé en ce que la longueur du prolongement coaxial (9;24) en forme de tige ou de barre correspond entre approximativement 60 % et 95 % de la longueur du corps de nettoyage (3;16;21).

15. Cure-pipe selon l'une des revendications précédentes, caractérisé en ce que le corps de nettoyage (3;16;21) possède une face frontale droite ou conique ou en forme de calotte (15;17;28).

16. Cure-pipe selon l'une des revendications précédentes, caractérisé en ce que le corps de nettoyage (3;16;21) est formé d'un feutre et est imprégné d'un liquide de nettoyage.

17. Ensemble pour le nettoyage pour pipe, caractérisé par un cure-pipe (1) comportant un organe de préhension (2) et des corps de nettoyage remplaçables (3;16) selon l'une des revendications 4 à 12, ainsi que par au moins un corps de nettoyage supplémentaire remplaçable (3;16).

18. Ensemble de nettoyage pour pipe, caractérisé par plusieurs cure-pipe (19) selon la revendication 13.

19. Ensemble de nettoyage pour pipe selon la revendication 17 ou 18, caractérisé par un étui ou un autre récipient.

20. Corps de nettoyage à symétrie de révolution (3;16) formé d'un matériau absorbant pour un cure-pipe (1) selon l'une des revendications précédentes 1 à 16, caractérisé en ce qu'il est constitué, au moins dans la partie enveloppe extérieure, par des fibres textiles emmêlées.

21. Corps de nettoyage selon la revendication 20, caractérisé en ce qu'il est constitué par du feutre au moins dans sa partie enveloppe extérieure.

22. Corps de nettoyage selon la revendication 21, caractérisé en ce que le feutre possède une densité de 0,2-0,5 g/cm³.

23. Corps de nettoyage selon l'une des revendications 20 à 22,caractérisé par un évidement central (10,35) servant à recevoir une tige ou analogue.

24. Corps de nettoyage selon la revendication 23, caractérisé en ce qu'une tige ou une douille formée de préférée en métal ou d'une matière plastique rigide est insérée dans l'évidement central.
